# EUROPÄISCHE PATENTSCHRIFT

(11) **EP 1 807 586 B1**
(45) Veröffentlichungstag und Bekanntmachung des Hinweises auf die Patenterteilung: **02.06.2010**
(21) Anmeldenummer: 05808678.6
(22) Anmeldetag: 21.10.2005
(51) Int. Cl.: E05B 65/00

(54) **AUTOMATISCHE TORFLÜGEL-VERRIEGELUNGSVORRICHTUNG SOWIE DAMIT VERSEHENE TORANTRIEBSVORRICHTUNG**
AUTOMATIC DOOR WING LOCKING DEVICE AND DOOR DRIVE UNIT COMPRISING SUCH A LOCKING DEVICE
DISPOSITIF AUTOMATIQUE DE VERROUILLAGE DE BATTANT DE PORTAIL ET DISPOSITIF D'ENTRAINEMENT DE PORTAIL POURVU DUDIT DISPOSITIF DE VERROUILLAGE

(30) Priorität: 03.11.2004 DE 202004016950 U
(43) Veröffentlichungstag der Anmeldung: 18.07.2007
(73) Patentinhaber: Hörmann KG Antriebstechnik, 33803 Steinhagen (DE)
(72) Erfinder: SCHÜTZ, Viktor, 59755 Arnsberg (DE)
(74) Vertreter: Kastel, Stefan
(86) Internationale Anmeldenummer: PCT/DE2005/001895
(87) Internationale Veröffentlichungsnummer: WO 2006/047987

(56) Entgegenhaltungen:
- EP-A- 0 874 124
- DE-A1-102004 001 712
- US-A- 198 931
- US-A- 2 437 403

## Beschreibung

Die Erfindung betrifft eine Verriegelungsvorrichtung zur Verriegelung eines Torflügels mit einer an dem Torflügel zu befestigenden Schlosseinrichtung und einer ortsfest zu befestigenden Gegenlagereinrichtung, wobei die Schlosseinrichtung ein fernsteuerbar und/oder automatisch betätigbares Schloss mit einem Riegelelement und eine Befestigungseinrichtung zur Befestigung des Schlosses an dem Torflügel hat und wobei die Gegenlagereinrichtung ein Gegenlager hat, welches zum Festhalten des Riegelelements in einer Verriegelungsstellung ausgebildet ist. Eine solche Verriegelungsvorrichtung ist aus der DE 10 2004 001 712 A1 bekannt.

Aus der US 198 931 A aus dem Jahre 1878 sowie der US 2 437 403 A aus dem Jahre 1948 sind jeweils Verriegelungsvorrichtungen zur Verriegelung eines Türflügels mit einer Schlosseinrichtung bekannt, welche als Riegelelement einen Schnäpper aufweist. Der Schnäpper ist an seiner Riegelspitze mit einer Rolleinrichtung mit einem Rollkörper versehen, welcher beim Schließen des Türflügels an einer Gegenlagereinrichtung abrollt und dabei eine Vorspannfeder elastisch zusammendrückt, um den Schnäpper zurückzudrücken, bis er in eine Ausnehmung der Gegenlageeinrichtung, in welche die Rolleinrichtung eingreift, einschnappt. Durch die Rolleinrichtung kann ein sanftes Einlaufen des Schnäppers in seiner Ausnehmung erfolgen. Die bekannten Verriegelungsvorrichtungen sind manuell betätigte Verriegelungsvorrichtungen.

Dagegen hat die hier in Rede stehende Verriegelungsvorrichtung die Aufgabe, einen Torflügel zusätzlich zu einer Hemmwirkung durch einen Torantrieb zu verriegeln.

Die Erfindung liegt insbesondere auf dem Gebiet von sogenannten Drehtoren und Drehtorantrieben. Als Drehtore werden im Bereich der Tortechnik solche Tore bezeichnet, die einen oder mehrere Torflügel aufweisen, welche ähnlich wie übliche Zimmertüren seitlich an Scharniervorrichtungen derart gelagert sind, dass sie um eine durch die Scharniervorrichtung definierte Hochachse zum Öffnen und Schließen hin und her schwenken.

Eine Abgrenzung zu Türen ist derart getroffen, dass solche Tore so groß sind, dass sie Einfahrten von zweispurigen Fahrzeugen verschließen können.

Solche Drehtore findet man häufig an Grundstückseinfahrten von privaten Grundstücken oder von Industriegrundstücken. Aufgrund der Bewegungskinematik solcher Drehtorflügel sind die Antriebsvorrichtungen immer im Nahbereich der Scharniere angeordnet, da die zu verschließenden Einfahrten befahrbar bleiben müssen.

Es ist bei Torantrieben allgemein Stand der Technik, diese selbsthemmend auszuführen. In der Schließlage des Torflügels wird der an dem Torantrieb angeschlossene Torflügel so durch die Selbsthemmung des Torantriebes festgehalten. Dies kann bei größeren Torflügeln von Drehtoren wegen des großen Hebelarmes einer an dem freien Ende wirkenden Kraft nicht immer zu einer ausreichenden Verschließwirkung führen. Gewalteinwirkung oder auch Windeinflüsse auf den Torflügel können bei besonders breiten Drehtorflügeln so zu Beschädigungen des selbsthemmeriden Antriebs führen.

Es ist daher bereits Stand der Technik und beispielsweise aus der vorerwähnten DE 10 2004 001 712 A1 bekannt, bei angetriebenen Drehtorflügeln zusätzlich am Torflügel eine Verriegelungsvorrichtung vorzusehen. Um nun nicht den Vorteil der bequemen automatischen Öffnung durch einen Drehtorantrieb wieder zunichte zu machen, sind solche im Zusammenhang mit Torantrieben zu verwendende Verriegelungsvorrichtungen mit einem automatischen oder fernsteuerbaren Schloss versehen.

Die DE10 2004 001 712 A1 beschreibt hierzu ein Elektroschloss, bei dem ein Riegelelement in seine Verriegelungslage vorgespannt ist. Entgegen dieser Vorspannung ist das Riegelelement mittels einer elektrischen Spule zurückziehbar. Die Leistung zum Zurückziehen muss dann von der Torantriebssteuerung zur Verfügung gestellt werden. Dies muss bei den bekannten Regelungsvorrichtungen und Drehtoren während der gesamten Drehtorflügelbewegung geschehen, damit diese nicht durch das in seine Verriegelungsstellung vorgespannte Riegelelement gestört wird. Bei dem bekannten Elektroschloss sind hierfür in dem Elektroschloss besondere Maßnahmen getroffen, mit denen das Riegelelement während der angetriebenen Bewegung zuverlässig in seiner Entriegelungslage gehalten werden kann.

Probleme bereitet die bekannte Verriegelungsvorrichtung, bei der ein Gehäuse des Elektroschlosses an dem Torflügel zu befestigen ist, bei der Montage, da es je nach Anforderungen vor Ort schwierig sein kann, das Elektroschloss zu der einen oder mehreren Gegenlagereinrichtungen exakt zu justieren.

Aufgabe der Erfindung ist es, die vorerwähnten Probleme zu beseitigen. Insbesondere soll eine Verriegelungsvorrichtung der eingangs genannten Art montagefreundlicher gestaltet werden.

Diese Aufgabe wird durch eine Verriegelungsvorrichtung mit den Merkmalen des beigefügten Anspruches 1 gelöst.

Vorteilhafte Ausgestaltungen der Erfindung sind Gegenstand der Unteransprüche.

Ein mit einer solchen Verriegelungsvorrichtung versehener Torantrieb ist Gegenstand des Nebenanspruches.

Die Erfindung schafft eine Verriegelungsvorrichtung zur Verriegelung eines Torflügels mit einer an dem Torflügel zu befestigenden Schlosseinrichtung und einer ortsfest zu befestigenden Gegenlagereinrichtung. Die Schlosseinrichtung hat ein fernsteuerbar und/oder automatisch betätigbares Schloss mit einem Riegelelement. Weiter hat die Schlosseinrichtung eine Befestigungseinrichtung, mit der das Schloss an einem Torflügel zu befestigen ist. Die Gegenlagereinrichtung hat ein Gegenlager für das Riegelelement. Wenn nun die Schlosseinrichtung weiter eine Rolleinrichtung zum Abrollen an der Gegenlagereinrichtung hat, dann lässt sich über den Angriff der Rolleinrichtung an der Gegenlagereinrichtung eine exakte Positionierung,der Schlosseinrichtung relativ zu der Gegenlagereinrichtung einrichten und auch über einen längeren Betrieb hinweg aufrechterhalten, ohne dass die Öffnungs- und Schließfunktion des Torflügels in nennenswertem Maße beeinträchtigt wäre. Bei jedem Verfahren des Torflügels in die durch die Verriegelungsvorrichtung zu verriegelnde Lage rollt die Rolleinrichtung an dem Gegenlager ab und stellt so die passende relative Lage sicher.

Aufgrund der dadurch gegebenen genaueren Festlegung der relativen Lage kann das Riegelelement gegenüber bekannten Riegelelementen kürzer ausgebildet werden.

Um diese Funktion in einfacher Art und Weise und montagefreundlich zu erfüllen, ist bevorzugt, dass die Rolleinrichtung einen Rollkörper hat, der bereits vor Anbringung an dem Torflügel derart an der Schlosseinrichtung gelagert ist, dass er in einer vorgegebenen Lage zu dem Riegelelement positioniert ist. Man braucht dann lediglich die Schlosseinrichtung mit der Rolleinrichtung und dem Rollkörper an dem Torflügel zu befestigen und hat automatisch eine passende Lage von Rollkörper und Riegelelement.

Bevorzugt ist der Rollkörper an der Befestigungseinrichtung gelagert, so dass der Rollkörper durch entsprechende Positionierung der Befestigungseinrichtung relativ zu dem Torflügel positioniert wird. Die der Schlosseinrichtung zugeordnete Befestigungseinrichtung, stellt dann gleichzeitig immer die vorgegebenen Lage zu dem Riegelelement sicher.

Besonders bevorzugt ist, wenn die Gegenlagereinrichtung einen erhöhten Bereich hat. Dieser erhöhte Bereich steht bei beispielsweise an dem Boden oder einer Wandung befestigter Gegenlagereinrichtung von dem Boden oder der Wandung vor. Der erhöhte Bereich wird in bevorzugter Ausgestaltung durch einen Auflaufbock für die Rolleinrichtung gebildet.

Besonders bevorzugt ist, dass das Gegenlager vollständig an dem gegenüber dem Boden oder der Wandung erhöhten oder vorspringenden Bereich angeordnet ist. Auf diese Weise ist es möglich, dass der Torflügel über seinen ganzen Bereich mit in die Verriegelungsstellung ausgefahrenen Riegelelement verfahren kann, ohne dass dieses die Torbewegung stört. Das Riegelelement ist dabei so ausgebildet, dass es gerade das erhöhte Gegenlager erfassen und hintergreifen kann. Dadurch wird die Leistungsaufnahme für das automatisch betätigbare Schloss und auch die Steuerung des Schlosses wesentlich vereinfacht. Das Schloss braucht immer nur im Nahbereich der Gegenlagereinrichtung angesteuert und betätigt zu werden.

Wenn weiter an dem erhöhten Bereich eine Abrollfläche für die Rolleinrichtung vorgesehen ist, dann wird die Rolleinrichtung lediglich bei zusammengeführter Schlosseinrichtung und Gegenlagereinrichtung erfasst, während im übrigen Torlaufbereich der Torflügel frei hängt. Dadurch werden Materialbeanspruchungen minimiert.

Um Gefahren von Beschädigungen von die zu verschließenden Einfahrt benutzenden Fahrzeugen zu vermeiden, ist bevorzugt, dass der erhöhte Bereich abgerundete und/oder abgeschrägte Kante und Eckbereiche hat. Eine Höhenanpassung zwischen der Gegenlagereinrichtung und der Schlosseinrichtung wird bei.einer besonders bevorzugten Ausführungsform der Verriegelungsvorrichtung vorzugsweise durch eine Höhenanpassungseinrichtung an der Gegenlagereinrichtung erreicht. Eine solche Höhenanpassungseinrichtung lässt sich in weitaus montagefreundlicher Weise an der Gegenlagereinrichtung als an der an dem Torflügel zu befestigenden Schlosseinrichtung realisieren.

Bevorzugt lässt sich direkt an der Gegenlagereinrichtung ein Anschlag für den Torflügel ausbilden.

Dieser ist bevorzugt derart ausgebildet, dass er durch die unterhalb des Torflügels befestigbare Rolleinrichtung erfassbar ist. Dadurch lässt sich ein Schleifen von Material vermeiden. Gleichzeitig lässt sich durch einen Anschlag, der an der Schlosseinrichtung angreift, eine einfache Positionierung der Schlosseinrichtung relativ zu dem Gegenlager derart erreichen, dass das Riegelelement sicher das Gegenlager erfasst. Hierzu ist der Anschlag an der Gegenlagereinriclitung mit einem fixen Abstand zu dem Gegenlager vorgesehen. Der zum Erfassen des Anschlages ausgebildete Bereich der Schlosseinrichtung ist dann mit passendem Abstand zu dem Riegelelement vorgesehen.

Die Gegenlagereinrichtung ist bevorzugt derart mit einer Abrollfläche für die Rolleinrichtung versehen, dass mittels der Abrollfläche bei Einfahren des Torflügels in die durch die Verriegelungsvorrichtung zu verriegelnde Lage das Riegelelement und das Gegenlager über Eingriff der Rolleinrichtung in die vorbestimmte relative Verriegelungsposition gebracht werden kann.

Ein sanfter Einlauf in die zum Verriegeln ideale relative Lage zwischen Schlosseinrichtung und Gegenlagereinrichtung wird erreicht, wenn die Abrollfläche einen schrägen Bereich zum Einfädeln der Rolleinrichtung in den Eingriff mit der Gegenlagereinrichtung hat. Wenn die Abrollfläche einen ebenen Bereich zum Einführen des Torflügels mittels der an der Schlosseinrichtung vorgesehenen Rolleinrichtung in die zu verriegelnde Lage hat, so gibt es durch den Eingriff zwischen Rolleinrichtung und dem ebenen Bereich keine auf den Torflügel wirkende Kräfte.

Bevorzugt ist das Schloss als Elektroschloss ausgebildet. Insbesondere ist das Riegelelement durch Stromzuführung zu einer Spule bewegbar.

Wenngleich die Verriegelungsvorrichtung auch an anderen Torarten, wie beispielsweise Schiebetoren, einsetzbar ist, so ist aufgrund der eingangs erläuterten Besonderheiten bei angetriebenen Drehtoren die Verriegelungsvorrichtung besonders für die Verwendung solcher Drehtore geeignet.

In bevorzugter Ausführung ist die Befestigungseinrichtung oder ein Schlossgehäuse mit einer Lagereinrichtung zum Lagern eines Rollkörpers der Rolleinrichtung versehen. Die Befestigungseinrichtung hat weiter bevorzugt wenigstens ein Torbefestigungsmittel, mit welchem die Schlosseinrichtung an dem Torflügel zu befestigen ist. Wenn die Befestigungseinrichtung dann einen Halter aufweist, an welchem ein separat ausgeführtes Schlossgehäuse des Schlosses in vorbestimmter Lage gehalten ist, so können verschiedene auf dem Markt erhältliche Schlösser verwendet werden, während die hier vorgeschlagene Rolleinrichtung zum Beispiel an dem hierfür speziell ausgebildeten Halter vorgesehen ist. Weiter kann die Befestigungseinrichtung eine Schutzeinrichtung für das Schloss aufweisen, die das Schloss gegen Stöße, Manipulation und/oder gegen Witterungseinflüsse schützt. Diese Schutzeinrichtung ist beispielsweise gebildet durch einen dachartigen Vorsprung, der oberhalb des Schlosses vorgesehen ist. Wenn dieses dachartige Gebilde an mehreren Seiten über die Ausdehnung des Schlosses vorsteht, dann stößt der Torflügel zunächst mit dem dachartigen Vorsprung und nicht mit dem Schlossgehäuse an einem Hindernis an. Außerdem kann so der Zugriff zu Befestigungseinrichtungen, bei deren Lösen die Verriegelungsvorrichtung gelöst würde, was ein Öffnen des Torflügels ermöglichen würde, verhindert werden.

In besonders bevorzugter Ausführung hat die Gegeniagereinrichtung einen Auflaufbock als (erhöhte) Erfassungseinrichtung für die Rolleinrichtung. Allgemeiner hat die Gegenlagereinrichtung eine Erfassungseinrichtung, die einen Anschlag, das Gegenlager und eine Bodenbefestigungseinrichtung aufweist. Die Bodenbefestigungseinrichtuüg ist derart ausgebildet, dass die Erfassungseinrichtung zur Höheneinstellung wahlweise unmittelbar oder mittelbar über einen oder mehrere Abstandshalter oder allgemein über wenigstens ein Abstandshalter-Element an dem Boden befestigbar ist. Durch wahlweises Weglassen oder durch Auswahl eines passenden Abstandshalterelements kann so die Höhe der Erfassungseinrichtung und damit des Anschlages und des Gegenlagers eingestellt werden.

Eine besonders einfache und sichere sowie feste Konstruktion wird erreicht, wenn als Abstandshalterelement wenigstens eine Unterlegplatte dient. Bei entsprechend größer einzustellender Höhe werden mehrere Unterlegplatten als Abstandshalter eingesetzt. Die Konstruktion wird weiter vereinfacht, wenn hierzu jeweils identische Unterlegplatten verwendet werden, welche zum Beispiel aufeinander gestapelt unterhalb der Erfassungseinrichtung eingesetzt werden und als Sockel für die beispielsweise in Form des Auflaufbockes ausgebildete Erfassungseinrichtung dienen.

Instabilitäten durch größeren Abstand der Erfassungseinrichtung von dem festen Boden werden bevorzugt dadurch vermieden, dass die Unterlegplatte eine Positioniereinrichtung zur Fixierung ihrer Lage relativ zu der Erfassungseinrichtung aufweist.

Das Gegenlager ist vorzugsweise durch eine Ausnehmung, Vertiefung oder Öffnung gebildet, wenngleich als Gegenlager auch ein durch das Riegelelement hintergreifbarer Vorsprung - z. B. ausgebildet als Flügel - denkbar ist. Die Ausnehmung, Vertiefung oder Öffnung ist vorzugsweise im Bereich einer Auflaufschräge für den Rollkörper eingebracht, so dass der Rollkörper daran vorbei oder darüber hinweg rollen kann. Die Auflaufschräge ist besonders dann vorteilhaft, wenn das Riegelelement als Schnäpper ausgebildet ist.

Bei der bevorzugten Ausbildung mit einem vorstehenden Auflaufbock kann ein solcher Schnäpper in vorteilhafter Weise auch bei einer Bodenverriegelung eines Drehtorflügels verwendet werden. Das Elektroschloss braucht dann lediglich zum Öffnen nur kurz, nämlich nur so lange betätigt zu werden, bis der Drehtorantrieb die Schlosseinrichtung aus ihrer Erfassungslage relativ zu der Gegenlagereinrichtung gebracht hat. Daraufhin kann die Betätigung beendet werden, so dass der Schnäpper wieder zurück in seine Verriegelungsstellung schnappt.

Bei einer Bewegung des Torflügels in die zu verriegelnde Lage muss keine Schlossbetätigung erfolgen, da die Verriegelung dann durch Einschnappen des Schnäppers geschieht. Dies wird in vorteilhafter Weise durch die zuvor erwähnte Auflaufschräge unterstützt. Zusätzlich oder alternativ kann der Schnäpper mit einer Schräge oder Abrundung, welche zum Einschnappen an dem Gegenlager eingreift, versehen sein.

Ein Ausführungsbeispiel der Erfindung wird nachfolgend anhand der beigefügten Zeichnungen näher erläutert. Darin zeigt:
- Fig. 1: eine perspektivische Sprengansicht der Einzelteile einer Verriegelungsvorrichtung für ein angetriebenes Drehtor;
- Fig. 2: eine perspektivische Rückansicht der zusammengesetzten Verriegelungsvorrichtung;
- Fig. 3: eine perspektivische Vorderansicht der Verriegelungsvorrichtung;
- Fig. 4: eine Vorderansicht der Verriegelungsvorrichtung; und
- Fig. 5: einen Schnitt entlang der Linie A - A von Fig. 4.

Die in den Figuren dargestellte Verriegelungsvorrichtung 2 ist insbesondere zur zusätzlichen Verriegelung eines angetriebenen Drehtorflügels geeignet, wie er beispielsweise in der DE 10 2004 001 712 A1 gezeigt und beschrieben ist, jedoch hier nicht weiter dargestellt ist, wobei aber ausdrücklich auf die DE 10 2004 001 712 A1 für weitere Einzelheiten verwiesen wird. Das Drehtor und dessen Antrieb ist, da grundsätzlich bekannt, hier nicht weiter dargestellt.

Die Verriegelungsvorrichtung 2 weist als zwei Hauptbaugruppen eine an einem Drehtorflügel zu befestigende Schlosseinrichtung 4 und eine ortsfest, hier an einem Bodenbereich im Schwenkweg eines Bereiches des Torflügels nahe dessen freien Ende, zu befestigende Gegenlagereinrichtung 6 auf.

Die Schlosseinrichtung 4 hat eine Befestigungseinrichtung 8 mit einem Halter 10 und einer Rolleinrichtung 12 sowie ein Schloss in Form eines Elektroschlosses 14 mit einem Riegelelement in Form eines Schnäppers 16.

Der Halter 10 ist in Form eines Montagewinkels ausgebildet, der aus einem Stück Stahlblech durch Kaltverformung und Ausstanzung geformt ist. Der Halter 10 hat an seinem oberen Bereich einen dachartigen Vorsprung 18, der ein Schlossgehäuse 20 des Elektroschlosses 14 überragt und an drei Seiten über das Schlossgehäuse 20 vorsteht, wie dies der Darstellung in Fig. 3, Fig. 4 und Fig. 5 entnehmbar ist. Wie insbesondere aus den Fig. 1 und 5 ersichtlich, hat die Befestigungseinrichtung 8 weiter als Torbefestigungsmittel mehrere Blechschrauben 22, die in Langlöchern 24 an dem Halter 10 angreifen und diesen an dem (nicht dargestellten) Torflügel befestigen. Das Schlossgehäuse 20 ist mittels Schrauben 26 über Abstandshalter 28 an dem Halter 10 zu befestigen.

An der dem Schlossgehäuse 20 entgegengesetzten Seite ist am unteren Ende des Halters 10 die Rolleinrichtung 12 vorgesehen, die eine Lagereinrichtung 30 und einen darin gelagerten Rollkörper in Form einer Anschlagrolle 32 aufweist. Die Anschlagrolle 32 ist so breit bemessen, dass sie sich im wesentlichen über die gesamte Breite der Schlosseinrichtung 4 erstreckt.

Das Elektroschloss ist über eine Leitung mittels einer den Torantrieb (nicht dargestellt) steuernden Steuerung (ebenfalls nicht dargestellt) zum Zurückziehen des Schnäppers 16 ansteuerbar. Die Gegenlagereinrichtung 6 hat als erhöhte Erfassungseinrichtung zum Erfassen der Anschlagrolle 32 und des Schnäppers 16 einen Auflaufbock 34 und eine Bodenbefestigungseinrichtung 36 zum Befestigen des Auflaufbockes 34 am Boden. Die Bodenbefestigungseinrichtung 36 weist in dem dargestellten Beispiel zwei Dübelschrauben 38 mit passenden Dübeln 40 auf. Eine Höhenanpassung des Auflaufbockes 34 erfolgt über das wahlweise Vorsehen eines oder mehrerer Abstandshalter-Elemente, wobei.in dem dargestellten Beispiel jeweils identisch ausgeführte Unterlegplatten 42 als Abstandshalter-Elemente eingesetzt sind.

Der Auflaufbock 35 hat einen Anschlag 44 für die Anschlagrolle 32 und im fixen Abstand dazu ein Gegenlager 46 für den Schnäpper 16. Der Anschlag 44 ist hier in Form eines Vorsprungs am Ende einer ebenen Abrollfläche 48 vorgesehen. Das Gegenlager 46 ist in Form einer muldenförmigen Vertiefung 50 im Bereich einer Anlaufschräge 52 an einem Vorderende des Auflaufbockes 34 vorgesehen. Die Anlaufschräge 52 ist mit einer schrägen Abrollfläche 53 für die Rolleinrichtung 12 versehen.

Im Bereich der ebenen Abrollfäche 48 sind vertiefte Bereiche 54 zur vollständigen Aufnahme der Schraubenköpfe 56 unterhalb der ebenen Abrollfläche vorgesehen.

Der gesamte Ablaufbock 34 ist mit schrägen Seitenbereichen und abgerundeten Eckbereichen als Metallgussteil gebildet. Er steht, wie aus der Darstellung von Fig. 5 ersichtlich, gegenüber dem Boden in durch die wahlweise Anbringung der Unterlegplatten 42 in der Höhe einstellbarer Weise über dem Boden 58 vor. Die Lagereinrichtung 30 wird, wie sich ebenfalls der Darstellung von Fig. 5 entnehmen lässt, bei Befestigung an dem Torflügel 57 unterhalb desselben angeordnet sei. Dabei steht der Schnäpper 16 in seiner Verriegelungsstellung soweit vor, dass er zwar sicher in der Vertiefung 50 aufnehmbar ist, jedoch nicht bis hin zu dem Boden 58 reicht.

Die Unterlegplatten 42 sind mit Positioniernocken 60 und mit konzentrisch hierzu ausgebildeten und angeordneten Positionierlöcher 62 unterhalb der Positioniernocken 60 versehen. Auch ist der Auflaufbock 34 an seiner Unterseite entsprechend mit Positionierlöchern 34 versehen. Die Positioniernocken 60 und die Positionierlöcher 62, 64 bilden eine Positioniereinrichtung zur Lagefixierung und Stabilisierung des Auflaufbockes 34.

Durch die beschriebene Verriegelungsvorrichtung ist ein Elektroschloss 14 mit integrierter Anschlagrolle 32 und vorgegeben festgelegten Abständen in senkrechter und waagerechter Richtung zwischen einer Schließnase, dem Schnäpper 16 oder einem sonstigen Riegelelement einerseits und der Anschlagrolle 32 andererseits geschaffen. Die Gegenlagereinrichtung 6 ist mit einem in der Höhe verstellbaren Auflaufbock 34 versehen.

Durch das Abrollen der Anschlagrolle 32 an dem Auflaufbock 34 wird die Schlosseinrichtung 4 in die zu verriegelnde optimale Position gebracht und dort gehalten.

Die Vorteile liegen insbesondere in der Montagefreundlichkeit, da keine Einstellung der Anschlagrolle 32 zum Schnäpper 16 erforderlich ist. Auch der höhenverstellbare Auflaufbock 34 ist montagefreundlich, da auch er mit einem fixen, passenden Abstand des Anschlages 44 zu dem Gegenlager 46 versehen ist.

Die Funktion der beschriebenen Verriegelungsvorrichtung 2 ist wie folgt:

In Fig. 5 ist die Verriegelungslage bei Befestigung der Schlosseinrichtung 4 an dem Torflügel 57 eines Drehtores und bei an dem Boden 58 befestigter Gegenlagereinrichtung 6 dargestellt. Zum Öffnen des Torflügels 57 treibt die (nicht dargestellte) Torantriebssteuerung zunächst das Elektroschloss 14 an, dieses zieht den Schnäpper 16 zurück. Bei zurückgezogenem Schnäpper wird dann ein Drehtorantrieb zum Bewegen des Torflügels angesteuert. Hat sich der Torflügel aus der in Fig. 5 gezeigten zu verriegelnden Lage bewegt, kann das Elektroschloss 14 stromlos geschalten werden; der Schnäpper schnappt wieder aus dem Elektroschloss 14 heraus. Der Torflügel 57 kann dann mit ausgefahrenem Schnäpper 16 über den gesamten Torweg verfahren werden.

Beim Zurückfahren treibt der Torantrieb den Torflügel 57 an, bis die Anschlagrolle 32 über die Anlaufschräge 52 auf die ebene Abrollfäche 58 gefahren wird. Hier fährt dann die Anschlagrolle 32 bei Weiterantreiben weiter, bis sie gegen den Anschlag 44 stößt. Bei dieser Bewegung erfasst ein abgerundeter Bereich 66 am freien Ende des Schnäppers 16 die Anlaufschräge 52, wobei der Schnäpper entgegen einer Federvorspannung in das Schlossgehäuse 20 zurückgedrängt wird. Gelangt der Schnäpper 16 dann bei Erfassung des Anschlages 44 durch die Anschlagrolle 32 über die Vertiefung 50, schnappt der Schnäpper in die in Fig. 5 gezeigte Verriegelungslage zurück.

Die Anschlagrolle 32 ist aus elastischem Material, beispielsweise Gummimaterial, gebildet, und dämpft so den Stoß gegen den Anschlag 44 ab und kann außerdem eine elastische Vorspannung des Schnäppers 16 gegen das Gegenlager 46 und damit eine stabile, vibrationsarme Verriegelungslage des Torflügels 57 bewirken. Wie aus Fig. 5 ersichtlich, sind in dem verriegelten Zustand sämtliche Schrauben und Befestigungsmittel 22, 24, 26, 38 in einem verdeckten Bereich angeordnet und nicht zugänglich. Die Schrauben 26 zur Befestigung des Schlossgehäuses 20 sind erst nach Öffnen des Schlossgehäuses 20 über einen Schlüssel zugänglich.

### BEZUGSZEICHENLISTE

- 2: Verriegelungsvorrichtung
- 4: Schlosseinrichtung
- 6: Gegenlagereinrichtung
- 8: Befestigungseinrichtung
- 10: Halter
- 12: Rolleinrichtung
- 14: Elektroschloss
- 16: Schnäpper (Riegelelement)
- 18: dachartiger Vorsprung (Schutzeinrichtung)
- 20: Schlossgehäuse
- 22: Blechschrauben
- 24: Langlöcher
- 26: Schrauben
- 28: Abstandshalter
- 30: Lagereinrichtung
- 32: Anschlagrolle
- 34: Auflaufbock (Erfassungseinrichtung; erhöhter Bereich)
- 36: Bodenbefestigungseinrichtung
- 38: Dübelschrauben
- 40: Dübel
- 42: Unterlegplatten
- 44: Anschlag
- 46: Gegenlage
- 48: ebene Abrollfläche
- 50: Vertiefung
- 52: Anlaufschräge
- 53: schräge Abrollfläche
- 54: vertiefter Bereich
- 56: Schraubenköpfe
- 57: Torflügel
- 58: Boden
- 60: Positioniernocken
- 62: Positionierloch
- 64: Positionslöcher
- 66: abgerundeter Bereich

## Patentansprüche

1. Verriegelungsvorrichtung (2) zur Verriegelung eines Torflügels (57) mit einer an dem Torflügel (57) zu befestigenden Schlosseinrichtung (4) und einer ortsfest zu befestigenden Gegenlagereinrichtung (6),
wobei die Schlosseinrichtung (4) ein fernsteuerbar und/oder automatisch betätigbares Schloss in Form eines Elektroschlosses (14) mit einem Riegelelement (16) und eine Befestigungseinrichtung (8) zur Befestigung des Schlosses (14) an dem Torflügel (57) hat,
wobei die Gegenlagereinrichtung (6) ein Gegenlager (46) hat, welches zum Festhalten des Riegelelements (16) in einer Verriegelungsstellung ausgebildet ist,
**dadurch gekennzeichnet,**
**dass** die Schlosseinrichtung (4) weiter eine Rolleinrichtung (12) zum Abrollen an der Gegenlagereinrichtung (6) mit einem Rollkörper (32) hat, der an der Schlosseinrichtung (4) mit einer vorgegebenen beabstandeten Lage zu dem Riegelelement derart gelagert ist, dass über den Angriff der Rolleinrichtung (12) an der Gegenlagereinrichtung eine exakte Positionierung der Schlosseinrichtung (4) relativ zu der Gegenlagereinrichtung (6) durch ein Abrollen der Rolleneinrichtung an der Gegenlagereinrichtung (6) beim Verfahren in die zu verriegelnde Lage sicherstellbar ist.

2. Verriegelungsvorrichtung (2) nach Anspruch 1,
**dadurch gekennzeichnet,**
**dass** die Rolleinrichtung (12) zum Einhalten einer vorgegebenen relativen Lage des Riegelelements (16) zu dem Gegenlager (46) ausgebildet ist.

3. Verriegelungsvorrichtung (2) nach einem der voranstehenden Ansprüche,
**dadurch gekennzeichnet,**
**dass** die Rolleinrichtung (12) einen Rollkörper (32) hat, der durch die Befestigungseinrichtung (8) bereits vor Anbringung an dem Torflügel (57) in vorgegebener Lage zu dem Riegelelement (16) positioniert ist.

4. Verriegelungsvorrichtung (2) nach einem der voranstehenden Ansprüche,
**dadurch gekennzeichnet,**
**dass** die Gegenlagereinrichtung (6) einen insbesondere durch einen Auflaufbock (34) gebildeten erhöhten Bereich hat, der derart ausgebildet ist, dass er in bestimmungsgemäßen Gebrauch von dem Boden (58) oder der Wandung, an dem bzw. der die Gegenlagereinrichtung (6) zu befestigen ist, vorsteht.

5. Verriegelungsvorrichtung (2) nach Anspruch 4,
**dadurch gekennzeichnet,**
**dass** das Gegenlager (46) vollständig an dem gegenüber dem Boden (58) oder der Wandung erhöhten oder vorspringenden Bereich (Auflaufbock 34) angeordnet ist.

6. Verriegelungsvorrichtung (2) nach einem der Ansprüche 4 oder 5,
**dadurch gekennzeichnet,**
**dass** an dem erhöhten Bereich (Auflaufbock 34) eine Abrollfläche (48, 53) für die Rolleinrichtung (12) vorgesehen ist.

7. Verriegelungsvorrichtung (2) nach einem der Ansprüche 4 bis 6,
**dadurch gekennzeichnet,**
**dass** der erhöhte Bereich (Auflaufbock 34) abgerundete und/oder abgeschrägte Kanten und /oder Eckbereiche hat.

8. Verriegelungsvorrichtung (2) nach einem der voranstehenden Ansprüche,
**dadurch gekennzeichnet,**
**dass** die Gegenlagereinrichtung (6) eine Höhenanpassungseinrichtung (42) hat, mittels der sie höheneinstellbar ist.

9. Verriegelungsvorrichtung (2) nach einem der voranstehenden Ansprüche,
**dadurch gekennzeichnet,**
**dass** die Gegenlagereinrichtung (6) einen Anschlag (44) für den Torflügel (57) mit einem fixen Abstand zu dem Gegenlager (46) hat.

10. Verriegelungsvorrichtung (2) nach Anspruch 9,
**dadurch gekennzeichnet,**
**dass** die Schlosseinrichtung (4) derart ausgebildet ist, dass bei Erfassung des Anschlages (44) durch die Schlosseinrichtung (4) , insbesondere durch einen Rollkörper (32) der Rolleinrichtung (12), das Riegelelement (16) in passender Lage zum Erfassen des Gegenlagers (46) positioniert ist.

11. Verriegelungsvorrichtung (2) nach einem der voranstehenden Ansprüche,
**dadurch gekennzeichnet,**
**dass** die Gegenlagereinrichtung (6) eine Abrollfläche (48, 53) für die Rolleinrichtung (12) hat, mittels der bei Einfahren des Torflügels (57) in eine zu verriegelnde Lage (Fig. 5) das Riegelelement (16) und das Gegenlager (46) über Eingriff der Rolleinrichtung (12) in eine vorbestimmte relative Verriegelungsposition bringbar ist.

12. Verriegelungsvorrichtung (2) nach Anspruch 11,
**dadurch gekennzeichnet,**
**dass** die Abrollfläche (48, 53) einen schrägen Bereich (53) hat zum Einfädeln der Rolleinrichtung (12) in den Eingriff mit der Gegenlagereinrichtung (6).

13. Verriegelungsvorrichtung (2) nach einem der Ansprüche 11 oder 12,
**dadurch gekennzeichnet,**
**dass** die Abrollfläche (48, 53) einen ebenen Bereich (48) zum Einführen des Torflügels (57) mittels der an der Schlosseinrichtung (4) vorgesehenen Rolleinrichtung (12) in die zu verriegelnde Lage hat.

14. Verriegelungsvorrichtung (2) nach einem der voranstehenden Ansprüche,
**dadurch gekennzeichnet,**
**dass** das Schloss ein Elektroschloss (14) ist.

15. Verriegelungsvorrichtung (2) nach einem der voranstehenden Ansprüche,
**dadurch gekennzeichnet,**
**dass** sie zum Verriegeln eines durch einen Drehtorantrieb angetriebenen um eine Hochachse drehbar gelagerten, zum Öffnen und Schließen um diese Hochachse hin und her schwenkbar bewegten Drehtorflügels (57) ausgebildet ist.

16. Verriegelungsvorrichtung (2) nach einem der voranstehenden Ansprüche,
**dadurch gekennzeichnet,**
**dass** die Befestigungseinrichtung (8) eine Lagereinrichtung (30) zum Lagern wenigstens eines Rollkörpers (32) der Rolleinrichtung (12) und wenigstens ein Torbefestigungselement (22) zum Befestigen der Schlosseinrichtung (4) an dem Torflügel (57) hat.

17. Verriegelungsvorrichtung (2) nach einem der voranstehenden Ansprüche,
**dadurch gekennzeichnet,**
**dass** die Befestigungseinrichtung (8) einen Halter (10) aufweist, an welchem ein separat ausgeführtes Schlossgehäuse (20) des Schlosses (14) in vorbestimmter Lage gehalten ist.

18. Verriegelungsvorrichtung (2) nach einem der voranstehenden Ansprüche,
**dadurch gekennzeichnet,**
**dass** als Teil der Befestigungseinrichtung (8) eine Schutzeinrichtung (18) zum Schützen des Schlosses (14) gegen Stöße, Manipulationen und/oder gegen Witterungseinflüsse vorgesehen ist.

19. Verriegelungsvorrichtung (2) nach Anspruch 17 und nach Anspruch 18,
**dadurch gekennzeichnet,**
**dass** der Halter (10) einen dachartigen Vorsprung (18) zum schützende Überlagern des Schlosses (14) hat.

20. Verriegelungsvorrichtung (2) nach Anspruch 19,
**dadurch gekennzeichnet,**
**dass** der dachartige Vorsprung (18) an mehreren Seiten über die Ausdehnung des Schlosses (14) vorsteht.

21. Verriegelungsvorrichtung (2) nach einem der voranstehenden Ansprüche,
**dadurch gekennzeichnet,**
**dass** die Gegenlagereinrichtung (6) eine Erfassungseinrichtung - insbesondere in Form eines erhöhten Bereiches und mehr insbesondere in Form eines Auflaufbockes (34)- mit einem Anschlag (44), dem Gegenlager (46) und eine Bodenbefestigungseinrichtung (36) derart aufweist, dass die Erfassungseinrichtung zur Einstellung der vertikalen Relativlage zu der an dem Torflügel (57) zu befestigenden Schlosseinrichtung (4) wahlweise unmittelbar oder mittelbar über wenigstens ein Abstandshalter-Element (42) an dem Boden (58) befestigbar ist.

22. Verriegelungsvorrichtung (2) nach Anspruch 21,
**dadurch gekennzeichnet,**
**dass** als Abstandshalter-Element wenigstens eine Unterlegplatte (42) oder mehrere identisch ausgeführte Unterlegplatten (42) dienen.

23. Verriegelungsvorrichtung (2) nach Anspruch 22,
**dadurch gekennzeichnet,**
**dass** die Unterlegplatte (42) eine Positioniereinrichtung (62, 64) zur Fixierung ihrer Lage relativ zu der Erfassungseinrichtung aufweist.

24. Verriegelungsvorrichtung (2) nach einem der voranstehenden Ansprüche,
**dadurch gekennzeichnet,**
**dass** das Gegenlager (46) eine Ausnehmung, Vertiefung (50) oder Öffnung zur Aufnahme des Riegelelements (16) hat.

25. Verriegelungsvorrichtung (2) nach Anspruch 24,
**dadurch gekennzeichnet,**
**dass** die Rolleinrichtung (12) eine breiter als die Ausnehmung, Vertiefung (50) oder Öffnung ausgebildete Rolle (32) oder eine oder mehreren seitlich zu der Ausnehmung, Vertiefung oder Öffnung versetzt angeordnete Rolle(n) als Rollkörper hat.

26. Verriegelungsvorrichtung (2) nach einem der Ansprüche 24 oder 25,
**dadurch gekennzeichnet,**
**dass** die Ausnehmung, Vertiefung (50) oder Öffnung im Bereich einer Auflauf-Schräge (52) für den Rollkörper (32) eingebracht ist.

27. Verriegelungsvorrichtung (2) nach einem der voranstehenden Ansprüche,
**dadurch gekennzeichnet,**
**dass** das Riegelelement als Schnäpper (16) ausgebildet ist, der in seine Verriegelungslage vorgespannt ist und dass das Schloss (14) eine Antriebseinrichtung aufweist, die bei Betätigung des Schlosses zum Entriegeln der Verriegelungsvorrichtung den Schnäpper (16) entgegen diese Vorspannung zurückzieht.

28. Torantriebsvorrichtung zum Antreiben eines Drehtorflügels (57) mit einer motorischen Antriebseinrichtung zum Hin- und Herschwenken des Drehtorflügels (57) um eine durch einen Torbeschlag definierte Hochachse,
**gekennzeichnet durch** eine Verriegelungsvorrichtung (2) nach einem der voranstehenden Ansprüche und **durch** eine Steuerungseinrichtung, die das Schloss (14) passend zu Beginn einer Betätigung der Antriebseinrichtung selbständig betätigt.

29. Torantriebsvorrichtung nach Anspruch 28,
**dadurch gekennzeichnet,**
**dass** die Verriegelungsvorrichtung (2) als Riegelelement einen Schnäpper (16) aufweist, der beim Überführen des Torflügels (57) in eine zu verriegelnde Lage an dem Gegenlager (46) einschnappt, wobei die Steuerungseinrichtung derart ausgebildet ist, dass sie das Schloss (14) lediglich zu Beginn einer Antriebsbewegung aus der zu verriegelnden Lage heraus zum Zurückziehen des Schnäppers (16) antreibt.

30. Drehtor mit einem an Scharniergelenken drehbar gelagerten Torflügel'(57) **gekennzeichnet durch** eine Verriegelungsvorrichtung nach einem der Ansprüche 1 bis 27 und/oder eine Torantriebsvorrichtung nach einem der Ansprüche 28 oder 29.

## Claims

1. A locking device (2) for locking a door leaf (57), comprising a lock means (4) to be attached on the door leaf (57) and a counter-support means (6) to be fixed in place,
wherein the lock means (4) has a remote-controlled and/or automatically operated lock in the form of an electric lock (14) comprising a latch element (16) and an attachment means (8) for attaching the lock (14) on the door leaf (57), wherein the counter-support means (6) comprises a counter-support (46) configured for retaining the latch element (16) in a locked position,
**characterized in that**
the lock means (4) further has a rolling means (12) for rolling on the counter-support means (6) with a rolling body (32) supported on the lock means (4) in a position at a predetermined distance to the latch element in such a manner that a precise positioning of the lock means (4) relative to the counter-support means (6) due to the engagement of the rolling means (12) on the counter-support means, by rolling of the rolling means on the counter-support means (6), can be ensured during movement into the locked position.

2. The locking device (2) according to claim 1,
**characterized in that**
the rolling means (12) is configured for maintaining a predetermined relative position of the latch element (16) with respect to the counter-support (46).

3. The locking device (2) according to any one of the preceding claims,
**characterized in that**
the rolling means (12) has a rolling body (32) positioned, by means of the attachment means (8), in the predetermined position with respect to the latch element (16) even prior to its attachment on the door leaf (57).

4. The locking device (2) according to any one of the preceding claims,
**characterized in that**
the counter-support means (6) has an elevated area formed, in particular, by a ramp pedestal (34) in such a manner that in the intended use it protrudes from the floor (58) or the wall on which the counter-support means (6) is to be attached.

5. The locking device (2) according to claim 4,
**characterized in that**
the counter-support (46) is completely arranged on the protruding area (ramp pedestal 34) elevated with respect to the floor (58) or the wall.

6. The locking device (2) according to any one of claims 4 or 5,
**characterized in that**
a rolling surface (48, 53) for the rolling means (12) is provided on the elevated area (ramp pedestal 34).

7. The locking device (2) according to any one of claims 4 to 6,
**characterized in that**
the elevated area (ramp pedestal 34) has rounded and/or beveled edges and/or corner areas.

8. The locking device (2) according to any one of the preceding claims,
**characterized in that**
the counter-support means (6) has a height-adaptation means (42) by means of which it is height-adjustable.

9. The locking device (2) according to any one of the preceding claims,
**characterized in that**
the counter-support means (6) has a stop (44) for the door leaf (57) at a fixed distance from the counter-support (46).

10. The locking device (2) according to claim 9,
**characterized in that**
the lock means (4) is configured such that as the lock means (4), in particular a rolling body (32) of the rolling means (12), catches the stop (44), the latch element (16) is positioned in the correct position for catching the counter-support (46).

11. The locking device (2) according to any one of the preceding claims,
**characterized in that**
the counter-support means (6) has a rolling surface (48, 53) for the rolling means (12), by means of which the latch element (16) and the counter-support (46) can be brought into a predetermined relative locking position by means of the engagement of the rolling means (12) as the door leaf (57) moves into a position to be latched (Fig. 5).

12. The locking device (2) according to claim 11,
**characterized in that**
the rolling surface (48, 53) has an inclined area (53) for guiding the rolling means (12) into engagement with the counter-support means (6).

13. The locking device (2) according to any one of claims 11 or 12,
**characterized in that**
the rolling surface (48, 53) has a planar area (48) for introducing the door leaf (57) into the position to be locked by means of the rolling means (12) provided on the lock means (4).

14. The locking device (2) according to any one of the preceding claims,
**characterized in that**
the lock is an electric lock (14).

15. The locking device (2) according to any one of the preceding claims,
**characterized in that**
it is configured for locking a rotary door leaf driven by a rotary door drive, rotatably supported about a vertical axis, reciprocatingly pivotable about said vertical axis for opening and closing.

16. The locking device (2) according to any one of the preceding claims,
**characterized in that**
the attachment means (8) includes a bearing means (30) for bearing the at least one rolling body (32) of the rolling means (12) and at least one door attachment element (22) for attaching the lock means (4) on the door leaf (57).

17. The locking device (2) according to any one of the preceding claims,
**characterized in that**
the attachment means (8) has a retainer (10), on which a separately formed lock housing (20) of the lock (14) is held in a predetermined position.

18. The locking device (2) according to any one of the preceding claims,
**characterized in that**
a protective means (18) for protecting the lock (14) against knocks, manipulation and/or against weather influences is provided as a part of the attachment means (8).

19. The locking device (2) according to claim 17 and claim 18,
**characterized in that**
the retainer (10) has a roof-like projection (16) for protectively overlying the lock (14).

20. The locking device (2) according to claim 19,
**characterized in that**
the roof-like projection (18) protrudes beyond the extension of the lock (14) on a plurality of sides.

21. The locking device (2) according to any one of the preceding claims,
**characterized in that**
the counter-support means (6) includes a catching means - in particular in the form of an elevated area and more preferably in the form of a ramp pedestal (34) - with a stop (44), the counter-support (46) and a floor attachment means (36) in such a manner that the catching means is attachable optionally directly or indirectly by means of at least one spacer element (42) on the floor (58) in order to adjust the vertical relative position with respect to the lock means (4) to be attached on the door leaf (57).

22. The locking device (2) according to claim 21,
**characterized in that**
at least one bolster plate (42) or a plurality of identically formed bolster plates (42) serve as the spacer element.

23. The locking device (2) according to claim 22,
**characterized in that**
the bolster plate (42) includes a positioning means (62, 64) for fixing its position relative to the catching means.

24. The locking device (2) according to any one of the preceding claims,
**characterized in that**
the counter-support (46) has a socket, recess (50) or opening for receiving the latch element (16).

25. The locking device (2) according to claim 24,
**characterized in that**
the rolling means (12) has a roll (32) broader than the socket, recess (50) or opening, or one or more roller(s) arranged offset to the socket, recess or opening, as the rolling body.

26. The locking device (2) according to any one of claims 24 or 25,
**characterized in that**
the socket, recess (50) or opening is formed in the area of a ramp (52) for the rolling body (32).

27. The locking device (2) according to any one of the preceding claims,
**characterized in that**
the latch element is configured as a spring-loaded catch (16) biased in its locking state, and **in that** the lock (14) has a driving means, which retracts the spring-loaded catch (16) against its bias as the lock is operated to unlock the locking device.

28. A door driving device for driving a rotating door leaf (57) with a motorized drive means for reciprocatingly pivoting the rotating door leaf (57) about a vertical axis defined by a door fitting,
**characterized by** a locking device (2) according to any one of the preceding claims and by a control means, which automatically operates the lock (14) in a suitable manner at the beginning of an operation of the driving means.

29. The door driving device according to claim 28,
**characterized in that**
the locking device (2) has a spring-loaded catch (16) as a latch element, which snaps on the counter-support (46) as the door leaf (57) is brought into a position to be locked, wherein the control device is configured in such a manner that it only drives the lock (14) at the beginning of a driving movement from the locked position for retracting the spring-loaded catch (16).

30. A rotating door, comprising a door leaf (57) rotatingly supported on hinges,
**characterized by** a locking device according to any one of claims 1 to 27 and/or a door driving device according to any one of claims 28 or 29.

## Revendications

1. Dispositif de verrouillage (2) pour verrouiller un panneau de porte (57) à l'aide d'une installation de serrure (4) à fixer au panneau de porte (57) et d'une installation de butée (6) à fixer à demeure,
l'installation de serrure (4) comporte une serrure télécommandée et/ou actionnée automatiquement sous la forme d'une serrure électrique (14) avec un élément de verrouillage (16) et une installation de fixation (8) pour fixer la serrure (14) au panneau de porte (57),
l'installation de butée (6) ayant une butée de retenue (46) pour retenir l'élément de verrouillage (16) en position verrouillée,
**caractérisé en ce que**
l'installation de serrure (4) comporte en outre une installation de roulement (12) pour rouler sur l'installation de butée (6) avec un organe de roulement (32) monté sur l'installation de serrure (4) dans une position écartée de manière prédéfinie par rapport à l'élément de verrouillage,
la prise de l'installation de roulement (12) sur l'installation de butée garantissant un positionnement exact de l'installation de serrure (4) par rapport à l'installation de butée (6) par le roulement de l'installation de roulement sur l'installation de butée (6) lors du passage dans la position de verrouillage.

2. Dispositif de verrouillage (2) selon la revendication 1,
**caractérisé en ce que**
l'installation de roulement (12) est réalisée pour respecter une position relative, prédéfinie, de l'élément de verrouillage (16) par rapport à la butée de retenue (46).

3. Dispositif de verrouillage (2) selon l'une des revendications précédentes,
**caractérisé en ce que**
l'installation de roulement (12) comporte un organe de roulement (32) positionné par l'installation de fixation (8) pour le montage sur le panneau de porte (57) dans une position prédéfinie par rapport à l'élément de verrouillage (16).

4. Dispositif de verrouillage (2) selon l'une des revendications précédentes,
**caractérisé en ce que**
l'installation de butée (6) comporte une zone relevée formée par un bloc constituant une rampe (34) de façon que si l'utilisation est faite de manière conforme, cette zone relevée est en saillie par rapport au sol (58) ou à la paroi à laquelle est fixée l'installation de butée (6).

5. Dispositif de verrouillage (2) selon la revendication 4,
**caractérisé en ce que**
la butée de retenue (46) est installée complètement dans la zone relevée (bloc formant rampe 34) ou venant en saillie par rapport au sol (58) ou à la paroi.

6. Dispositif de verrouillage (2) selon la revendication 4 ou 5,
**caractérisé en ce que**
la zone relevée (bloc formant rampe 34) comporte une surface de roulement (48, 53) pour l'installation de roulement (12).

7. Dispositif de verrouillage (2) selon l'une des revendications 4 à 6,
**caractérisé en ce que**
la zone relevée (bloc formant rampe 34) comporte des arêtes arrondies et/ou en biais et/ou des zones de coin.

8. Dispositif de verrouillage (2) selon l'une des revendications précédentes,
**caractérisé en ce que**
l'installation de butée (6) comporte une installation d'adaptation de hauteur (42) permettant son réglage en hauteur.

9. Dispositif de verrouillage (2) selon l'une des revendications précédentes,
**caractérisé en ce que**
l'installation de butée (6) comporte une butée (44) pour le panneau de porte (57) à distance fixe par rapport à la butée de retenue (46).

10. Dispositif de verrouillage (2) selon la revendication 9,
**caractérisé en ce que**
l'installation de serrure (4) est réalisée pour que lorsque l'installation de serrure (4) arrive sur la butée (44), notamment par un organe de roulement (32) de l'installation de roulement (12), l'élément de verrouillage (16) est positionné dans une position appropriée pour arriver contre la butée de retenue (46).

11. Dispositif de verrouillage (2) selon l'une des revendications précédentes,
**caractérisé en ce que**
l'installation de contrebutée (6) comporte une surface de roulement (48, 53) pour l'installation de roulement (12) à l'aide de laquelle lorsque le panneau de porte (57) vient dans la position de verrouillage (figure 5), l'élément de verrouillage (16) et la butée de retenue (46) sont mis dans une position de verrouillage relative, prédéfinie par la venue en prise de l'installation de roulement (12).

12. Dispositif de verrouillage (2) selon la revendication 11,
**caractérisé en ce que**
la surface de roulement (48, 53) comporte une zone inclinée (53) pour conduire l'installation de roulement (12) en prise avec l'installation de butée (6).

13. Dispositif de verrouillage (2) selon la revendication 11 ou 12,
**caractérisé en ce que**
la surface de roulement (48, 53) comporte une zone plane (48) pour conduire le panneau de porte (57) à l'aide de l'installation de roulement (12) de l'installation de serrure (4) dans la position de verrouillage.

14. Dispositif de verrouillage (2) selon l'une des revendications précédentes,
**caractérisé en ce que**
la serrure est une serrure électrique (14).

15. Dispositif de verrouillage (2) selon l'une des revendications précédentes,
**caractérisé en ce qu'**
il est réalisé pour verrouiller un panneau de porte pivotant (57) entraîné par un moteur de pivotement autour d'un axe vertical pour l'ouvrir et le fermer en pivotant dans un sens ou dans l'autre autour d'un axe vertical.

16. Dispositif de verrouillage (2) selon l'une des revendications précédentes,
**caractérisé en ce que**
l'installation de fixation (8) comporte une installation de palier (30) pour recevoir au moins un organe de roulement (32) de l'installation de roulement (12) et au moins un élément de fixation de porte (22) pour fixer l'installation de serrure (4) au panneau de porte (57).

17. Dispositif de verrouillage (2) selon l'une des revendications précédentes,
**caractérisé en ce que**
l'installation de fixation (8) comporte un support (10) portant un boîtier de serrure réalisé séparément (20) de la serrure (14) dans une position prédéfinie.

18. Dispositif de verrouillage (2) selon l'une des revendications précédentes,
**caractérisé en ce qu'**
une partie de l'installation de fixation (8) comporte une installation de protection (18) pour protéger la serrure (14) contre les coups, les manipulations et/ou les intempéries.

19. Dispositif de verrouillage (2) selon les revendications 17 et 18,
**caractérisé en ce que**
le support (10) a une partie en saillie (18) formant un toit pour couvrir et protégeant la serrure (14).

20. Dispositif de verrouillage (2) selon la revendication 19,
**caractérisé en ce que**
la partie en saillie formant un toit (18) dépasse en plusieurs endroits le contour de la serrure (14).

21. Dispositif de verrouillage (2) selon l'une des revendications précédentes,
**caractérisé en ce que**
l'installation de butée (6) comporte une installation de saisie (notamment sous la forme d'une zone relevée et en particulier comme bloc formant une rampe (34) ayant une butée (44), une butée de retenue (46) et une installation de fixation au sol (36) de façon que pour régler la position verticale relative par rapport à l'installation de serrure (4) à fixer au panneau de porte (57), l'installation de saisie puisse être fixée au choix directement ou indirectement par au moins un élément formant organe d'écartement (42) au sol (58).

22. Dispositif de verrouillage (2) selon la revendication 21,
**caractérisé en ce que**
l'élément d'écartement est au moins une plaque intercalaire (42) ou plusieurs plaques intercalaires (42) de réalisation identique.

23. Dispositif de verrouillage (2) selon la revendication 22,
**caractérisé en ce que**
la plaque intercalaire (42) comporte une installation de positionnement (62, 64) pour fixer sa position par rapport à l'installation de saisie.

24. Dispositif de verrouillage (2) selon l'une des revendications précédentes,
**caractérisé en ce que**
la butée (46) comporte une cavité, un creux (50) ou une ouverture pour recevoir l'élément de verrouillage (16).

25. Dispositif de verrouillage (2) selon la revendication 24,
**caractérisé en ce que**
l'installation de roulement (12) comporte un rouleau (32) plus large que la cavité, un creux (50), une ouverture ou un ou plusieurs rouleaux comme organes de roulement décalés latéralement par rapport à la cavité, le creux ou l'ouverture.

26. Dispositif de verrouillage (2) selon la revendication 24 ou 25,
**caractérisé en ce que**
la cavité ou le creux (50) ou l'ouverture, est prévue dans la zone d'une rampe d'attaque (52) pour l'organe de roulement (32).

27. Dispositif de verrouillage (2) selon l'une des revendications précédentes,
**caractérisé en ce que**
l'élément de verrouillage est en forme de nez d'accrochage (16), précontraint dans une position de verrouillage, et
la serrure (14) comporte une installation d'entraînement qui, lorsque la serrure est actionnée, rappelle le nez (16) en agissant contre la précontrainte pour déverrouiller le dispositif de verrouillage.

28. Dispositif d'entraînement de porte pour entraîner un panneau de porte pivotante (57) à l'aide d'une installation d'entraînement par un moteur pour basculer le panneau de porte pivotante (57) dans un sens et dans l'autre autour d'un axe vertical défini par une ferrure de porte,
**caractérisé par**
un dispositif de verrouillage (2) selon l'une des revendications précédentes et par une installation de commande qui actionne automatiquement la serrure (14) de manière appropriée au début d'un actionnement de l'installation d'entraînement.

29. Dispositif d'entraînement de porte selon la revendication 28,
**caractérisé en ce que**
le dispositif de verrouillage (2) comporte un élément de verrouillage en forme de nez d'accrochage (16) qui, lors du passage du panneau de porte (57) dans une position de verrouillage, s'accroche dans la butée de retenue (46),
l'installation de commande étant réalisée pour entraîner la serrure (14) uniquement au début d'un mouvement d'entraînement hors de la position verrouillée pour rappeler l'organe d'accrochage (16).

30. Porte pivotante comportant un panneau de porte (57) monté à rotation sur des articulations de type charnière,
**caractérisée par**
un dispositif de verrouillage selon l'une des revendications 1 à 27 et/ou un dispositif d'entraînement de porte selon la revendication 28 ou 29.
